# EUROPÄISCHE PATENTSCHRIFT

(11) **EP 0 505 816 B1**
(45) Veröffentlichungstag und Bekanntmachung des Hinweises auf die Patenterteilung: **08.11.1995**
(21) Anmeldenummer: 92104028.3
(22) Anmeldetag: 09.03.1992
(51) Int. Cl.: B67B 3/00

(54) **Vorrichtung zum Verschliessen von Gefässen**
Apparatus for closing containers
Dispositif pour fermer des récipients

(30) Priorität: 28.03.1991 DE 9103889 U; 14.02.1992 DE 9201857 U
(43) Veröffentlichungstag der Anmeldung: 30.09.1992
(73) Patentinhaber: KRONES AG Hermann Kronseder Maschinenfabrik, D-93068 Neutraubling (DE)
(72) Erfinder: Heudecker, Gerhard, W-8401 Pentling (DE)
(74) Vertreter: Grünecker, Kinkeldey, Stockmair & Schwanhäusser Anwaltssozietät

(56) Entgegenhaltungen:
- DE-A- 2 948 633
- DE-B- 2 740 440
- DE-C- 3 227 244

## Beschreibung

Die Erfindung bezieht sich auf eine Vorrichtung zum Verschließen von Gefäßen gemäß dem Oberbegriff des Anspruchs 1.

Vorrichtungen der oben genannten Art sind zum Beispiel aus der DE-PS-3227244 bekannt und werden hauptsachlich in Gefäßfüllanlagen eingesetzt, mit der Aufgabe, auf ein gefülltes aber noch offenes Gefäß einen Verschluß aufzubringen. Dabei kann das Verschließwerkzeug unmittelbar vor und während des Verschließvorganges unter Umständen mit aus dem Gefäß austretendem Füllgut, beispielsweise Bierschaum, in Berührung kommen. Diese Füllgutreste können sich in den Spalten und Ritzen des Verschließwerkzeuges ablagern und bilden einen Nährboden für unerwünschte Mikroorganismen, die sich vermehren und das Füllgut in den zu verschließenden Gefäßen infizieren können. Es wird in zunehmendem Maße die Forderung erhoben, die Verschließvorrichtungen so zu gestalten, daß sie problemlos von Zeit zu Zeit gereinigt und sterilisiert werden können. Hierzu ist es erforderlich, das offene Verschließwerkzeug mit einem Spülbehälter oder einer Spülkappe zu verschließen, so daß dieses mit einem Reinigungsmedium in einem geschlossenen Kreislauf durchspült werden kann.

Problematisch wird das Einsetzen von Spülbehältern oder -kappen bei einem herkömmlichen Verschließer, dessen Verschlußzuführeinrichtung an mindestens einer Stelle dicht neben oder unterhalb der Verschließwerkzeuge in deren Umlaufebene hineinragt, da dann im Bereich der Verschlußzuführeinrichtung die Spülbehälter mit dieser kollidieren bzw. an dieser Stelle nicht eingesetzt werden können. Dies trifft speziell für Kronenkorkverschließer zu, bei denen die Kronenkorken aus einem Vorratsbehälter kommend durch eine Korkenzuführeinrichtung stellungsgerecht jeweils einem Verschließwerkzeug zugeführt werden.

Durch weiteren Stand der Technik (DE-GM 88 15 956.6, DE-OS 39 18 504) ist es bereits bekannt, die Korkenzuführeinrichtung gegenüber den Verschließwerkzeugen höhenmäßig axial verschiebbar zu lagern, so daß ein Freiraum zum Einsetzen von Spülkappen geschaffen werden kann. Nachteilig an dieser Lösung ist die Tatsache, daß Verschließer in der Regel im Bereich unterhalb der Verschließwerkzeuge Einbauten zum Führen und Zentrieren der zu verschließenden Gefäße aufweisen. Zusätzlich können im Bereich dicht unterhalb der Verschließwerkzeuge noch mit diesen umlaufende Gaskanäle zur CO₂-Unterdeckelbegasung der Korken eingebaut sein, die praktisch keine ausreichende Axialverschiebung einer Korkenzuführeinrichtung nach unten erlauben. Darüber hinaus verursacht die verstellbare Befestigung der Korkenzuführeinrichtung einen zusätzlichen, nicht unerheblichen Bauaufwand.

Der Erfindung liegt daher die Aufgabe zugrunde, eine Vorrichtung zum Verschließen von Gefäßen zu schaffen, die eine schnelle, bequeme Reinigung der Verschließwerkzeuge ohne größere Umbauarbeiten an der Peripherie einer Verschließmaschine gestattet.

Diese Aufgabe wird durch die im Anspruch 1 angegebenen kennzeichnenden Merkmale gelöst.

Dadurch, daß das Spülelement unmittelbar in die Öffnung, in die im Betrieb normalerweise die zu verschließende Gefäßmündung eintaucht, eingesetzt wird, kann das Spülelement sehr kompakt und flach ausgeführt werden und beansprucht wenig Raum. Dies gilt vor allem dann, wenn das Spülelement als eine flache Scheibe ausgebildet ist, die im eingesetzten Zustand im wesentlichen mit der Unterseite des Verschließwerkzeuges fluchtet. Ein derart gestaltetes Spülelement ist kaum größer als die zu verarbeitenden Kronenkorken.

Ein besonders einfaches Einsetzen der Spülelemente in die Öffnung eines Verschließwerkzeuges ist dann möglich, wenn die Stirnseite des im Verschließwerkzeug beweglich geführten Anpreßstempels gegenüber der Unterseite des Verschließwerkzeuges zurückgesetzt ist. Da in der Praxis üblicherweise der Anpreßstempel einen Magneten zum Halten der Kronenkorken besitzt, kann im einfachsten Falle ein Spülelement verwendet werden, das magnetisches oder magnetisierbares Material beinhaltet. Das Spülelement wird dann ausschließlich durch den Magneten in der Öffnung des Verschließwerkzeuges festgehalten. Das Spülelement kann aber auch selbst aus magnetischem Material bestehen und dadurch am Verschließwerkzeug und Anpreßstempel haften.

Bei hohen Spüldrücken ist es günstiger, das Spülelement formschlüssig mit dem Anpreßstempel, z.B. durch eine Verschraubung, zu verbinden.

Bei Verschließwerkzeugen mit einem Anpreßstempel, dessen Stirnseite gegenüber der Unterseite des Verschließelementes nicht zurückgesetzt ist, sondern mit dieser fluchtet oder diese sogar überragt, kann zum Spülen ebenfalls ein Spülelement in die Öffnung des Verschließwerkzeuges eingesetzt werden, wenn der Anpreßstempel zum Spülen axial in das Verschließwerkzeug zurückziehbar ist.

Bei einer besonders handhabungsfreundlichen Ausführungsform ist jeweils ein Spülelement beweglich am Verschließwerkzeug gelagert und von einer Bereitschaftsstellung in eine die Öffnung des Verschließwerkzeuges abdichtende Spülstellung bringbar.

Vorteilhafte Weiterbildungen der Erfindung sind Gegenstand der Unteransprüche.

Ein Ausführungsbeispiel wird anhand der Figuren näher erläutert. Es zeigen:
- Fig. 1: einen Axialschnitt durch ein Verschließwerkzeug in der Betriebsphase,
- Fig. 2: einen Axialschnitt durch ein Verschließwerkzeug in der Spülphase mit einem eingesetzten Spülelement,
- Fig. 3: einen Axialschnitt durch ein Spülelement, das sich von der in Fig. 2 dargestellten Ausführung eines Spülelementes unterscheidet,
- Fig. 4: einen Axialschnitt durch ein Verschließwerkzeug in der Spülphase mit einem am Verschließwerkzeug befestigten Spülelement,
- Fig. 5: eine Draufsicht auf das Spülelement ohne das Verschließwerkzeug nach Fig. 4.

Das in Fig. 1 teilweise dargestellte Verschließwerkzeug 1 ist in an sich bekannter Weise axial verschiebbar am Umfang eines umlaufend antreibbaren Karussells (nicht dargestellt) gelagert. Im Inneren des Verschließwerkzeuges 1 ist koaxial ein Anpreßstempel 2 angeordnet, der axial verschiebbar im Verschließwerkzeug 1 geführt ist und durch eine Druckfeder 21 permanent in Richtung auf seine durch den Anschlag 16 definierte Ruhestellung beaufschlagt wird. In dieser Ruhestellung ist die Stirnseite 7 des Anpreßstempels 2 gegenüber der Unterseite 6 des Verschließwerkzeuges 1 zurückgesetzt. Der Anpreßstempel 2 wird von einem axial verlaufenden Spülkanal 12 durchsetzt, der sich bis zur Stirnseite 7 erstreckt. Das stirnseitige Ende des Spülkanals 12 ist als Gewindebohrung 11 zur Befestigung eines Spülelements 3 ausgebildet. Ferner ist in die Stirnseite 7 des Anpreßstempels 2 ein Magnet 9 zum Festhalten der vor dem eigentlichen Verschließvorgang dem Verschließwerkzeug 1 zugeführten Kronenkorken 20 integriert. Radial zwischen dem unteren Bereich des Anpreßstempels 2 und dem des Verschließwerkzeuges 1 sind zwischen diesen beiden Teilen Spülräume 17 angeordnet, die in Verbindung mit dem Spülkanal 12 eine Umkehrspülung des gesamten Innenraumes des Verschließwerkzeuges 1 ermöglichen. Der untere Bereich des Verschließwerkzeuges 1 ist aus Montage- und Verschleißgründen als separates Bauteil gestaltet, das am oberen Teil des Verschließwerkzeuges 1 lösbar befestigt ist. Das untere, austauschbare Teil des Verschließwerkzeuges 1 beinhaltet den Innenkonus 15, dessen Aufgabe das Umbördeln der Kronenkorken 20 nach dem Aufsetzen auf eine Gefäßmündung ist. Der Innenkonus 15 bildet zugleich die Öffnung 4, durch die die Mündung einer Flasche zum Verschließen in das Verschließwerkzeug 1 eintauchen kann.

In Fig. 1 ist das Verschließwerkzeug 1 im Bereich einer Korkenzuführeinrichtung dargestellt. Die nicht näher dargestellte Korkenzuführeinrichtung umfaßt eine sich radial von der Außenseite der Umlaufbahn der Verschließwerkzeuge 1 nach innen erstreckende Überschubplatte 19, die dicht unterhalb der Unterseite 6 der Verschließwerkzeuge verläuft. Der auf der Überschubplatte 19 aufliegende Kronenkorken 20 wird durch den Magneten 9 des Anpreßstempels 2 im Vorbeilaufen angezogen und haftet bis zum Verschließvorgang an der Stirnseite 7 des Anpreßstempels 2 an. Danach wird das Verschließwerkzeug 1 in bekannter Weise durch eine nicht gezeichnete Steuereinrichtung auf eine konzentrisch unter der Öffnung 4 des Verschließwerkzeuges 1 angeordnete Flaschenmündung abgesenkt. Sobald die Innenseite des Kronenkorkens 20 auf die durch die Öffnung 4 eintauchende Gefäßmündung auftrifft, wird die Abwärtsbewegung des Anpreßstempels 2 gestoppt, während das Verschließwerkzeug 1 zum Verformen des Kronenkorkens durch den Innenkonus 15 noch weiter abgesenkt wird. Noch bevor die Verformung des Kronenkorkens eingeleitet wird, übt der Anpreßstempel 2 durch seine Druckfeder 21 einen Anpreßdruck zum sicheren Abdichten der Flaschenmündung aus. Dies geschieht dadurch, daß nach dem Auftreffen des Kronenkorkens 20 auf die Flaschenmündung der am Anpreßstempel 2 angeformte Anschlag 16 von seiner korrespondierenden Gegenfläche am Verschließwerkzeug 1 abgehoben wird, wodurch die Vorspannkraft der Druckfeder 21 über den Anpreßstempel 2 auf den Kronenkorken 20 geleitet wird.

In Fig. 2 ist die Spülphase eines Verschließwerkzeuges 1 mit einem in dessen Öffnung 4 eingesetzten Spülelement 3 erkennbar. Das Spülelement 3 besteht im wesentlichen aus einer flachen, kreisrunden Scheibe, deren Umfangsfläche an die Form der Öffnung 4 bzw. des Innenkonuses 15 angepaßt ist. Die Umfangsfläche nimmt zugleich in einer Nut einen O-Ring auf, der eine elastische Dichtfläche 14 des Spülelements 3 bildet. Das Spülelement 3 kann mit seinem Gewindezapfen 10 in die Gewindebohrung 11 des Anpreßstempels 2 bis zur Anlage der elastischen Dichtfläche 14 am Innenkonus 15 eingeschraubt werden. Zum Einschrauben ist an dem Spülelement ein Sechskantzapfen 22 angeformt. Um eine Beschädigung der elastischen Dichtfläche 14 am Spülelement 3 durch zu starkes Anziehen der Verschraubung zu vermeiden, besitzt der Gewindezapfen 10 einen Absatz 23, der durch Anlage an der Stirnfläche 7 des Anpreßstempels 2 die Einschraubtiefe begrenzt. Durch den Absatz 23 wird zugleich ein Freiraum 8 zwischen der Stirnseite 7 des Anpreßstempels 2 und dem Spülelement 3 gewährleistet, so daß beim Spülvorgang ein Großteil der Stirnseite 7 durch das Spülmittel benetzt wird. Durch eine vom Spülkanal 12 abzweigende Schrägbohrung 24 wird eine vollständige Umkehrspülung ermöglicht. In den Spülkanal 12 eingeleitete Reinigungsflüssigkeit kann über die Schrägbohrung 24 in den Freiraum 8 zwischen dem Spülelement 3 und der Stirnseite 7 des Anpreßstempels 2 geleitet werden und von dort aus durch die Spülräume 17 an der Umfangsfläche des Anpreßstempels 2 nach oben in den Federraum des Verschließwerkzeuges 1 steigen.

Auf die Schrägbohrung 24 kann verzichtet werden, wenn ein Spülelement, wie in Fig. 3 dargestellt, verwendet wird, dessen Gewindezapfen 11 einen Hohlraum 13 beinhaltet, der den Spülkanal 12 mit dem Freiraum 8 verbindet. Der Hohlraum 13 kann beispielsweise durch eine axial im Gewindezapfen 10 angeordnete Sacklochbohrung und einer senkrecht dazu verlaufenden Durchgangsbohrung im Absatz 23 gebildet werden. Das in Fig. 3 dargestellte Spülelement 3 unterscheidet sich gegenüber dem in Fig. 2 noch dadurch, daß anstelle eines nach außen überstehenden Sechskantzapfens 22 zwei parallel zueinander verlaufende Stirnlochbohrungen 25 zum Anziehen und Lösen des Spülelements 3 vorgesehen sind. Diese Bauweise erlaubt einen völlig bündigen Abschluß der Unterseite 5 des Spülelements 3 mit der Unterseite 6 des Verschließwerkzeuges 1.

Um eventuell in der Gewindebohrung 11 und dem Bereich des Innenkonuses 15, an dem die Dichtfläche 14 des Spülelements 3 anliegt, anhaftende Verunreinigungen entfernen zu können, können nach dem Entfernen des Spülelements 3 sowohl der Spülkanal 12 als auch die Spülräume 17 von oben nach unten durch die Öffnung 4 ins Freie ausgespritzt werden. Auf diese Weise ist eine vollständige Beaufschlagung aller kritischen Flächen im Verschließwerkzeug 1 sichergestellt.

Bei dem in Fig. 4 erkennbaren Ausführungsbeispiel ist das Spülelement 3 ähnlich dem in Fig. 2 dargestellten Spülelement ausgebildet. Allerdings wird das Spülelement 3 hier nicht durch den Anpreßstempel 2 gehalten, sondern wird durch ein am Verschließwerkzeug 1 befestigbares Tragelement 30 in den Innenkonus 15 des Verschließwerkzeuges 1 gedrückt. Hierzu ist das Spülelement 3 drehbar mit dem Tragelement 30 vernietet. Das topfförmig ausgebildete Tragelement 30 besitzt im wesentlichen einen U-förmigen Querschnitt, wobei die senkrechten Wände 34 des Tragelements 30 das Verschließwerkzeug 1 an seiner seitlichen Umfangsfläche zumindest teilweise umfaßen. Am oberen Rand der senkrechten Wände 34 sind mehrere radial nach innen zum Verschließwerkzeug 1 gerichtete Haltezungen 32 befestigt, die in eine am Verschließwerkzeug 1 eingeformte Ringnut 33 eingreifen. Die Befestigung des Tragelements 30 erfolgt nach Art eines Bajonettverschlusses, indem das Tragelement 30 zunächst von unten axial auf das Verschließwerkzeug 1 aufgeschoben und anschließend durch Verdrehen gesichert wird. Um das axiale Aufschieben des Tragelements 30 mit den angeformten Haltezungen 32 zu ermöglichen, besitzt das Verschließwerkzeug 1 an seiner seitlichen Umfangsfläche im Bereich zwischen der Ringnut 33 und seiner Unterseite 6 den Haltezungen 32 zugeordnete Abflachungen (nicht dargestellt), deren Breite mindestens der der Haltezungen 32 entspricht.

In Fig. 4 ist ferner ein an der Unterseite 6 des Verschließwerkzeuges 1 angeformter Mitnehmerzapfenn 35 erkennbar, dessen Aufgabe darin besteht, beim Passieren der in Fig. 1 angedeuteten Korkenzuführeinrichtung einen bereitgehaltenen Kronenkorken 20 in Umlaufrichtung des Verschließwerkzeuges 1 mitzunehmen. Um trotz dieses Mitnehmerzapfens 35 das Tragelement 30 möglichst flach, d.h. mit wenig Überstand bezüglich der Unterseite 6 des Verschließwerkzeuges 1 ausbilden zu können, besitzt das Tragelement 30 eine fensterförmige Öffnung 31, durch die der Mitnehmerzapfen 35 hindurchgreifen kann. Die fensterförmige Öffnung 31 ist so ausgestaltet, daß die zum Befestigen des Tragelements 30 erforderliche Drehbewegung ungehindert ausführbar ist.

Eine Befestigung des Spülelements 3 am Verschließwerkzeug 1, wie in den Fig. 4 und 5 dargestellt, ist dann zweckmäßig, wenn eine Befestigung am Anpreßstempel 2 aus technischen Gründen nicht möglich ist oder eine vollflächige Reinigung der Stirnseite 7 des Anpreßstempels 2 gewünscht wird. Dadurch, daß die Abdichtung des Verschließwerkzeuges 1 in der Öffnung 4 erfolgt, ist trotz der Befestigung am Verschließwerkzeug 1 eine sehr flache, d.h. wenig Raum benötigende Gestaltung möglich.

## Patentansprüche

1. Vorrichtung zum Verschließen von Gefäßen, insbesondere Flaschen, mit einem Verschluß, insbesondere Kronkorken, mit mindestens einem Verschließwerkzeug (1), das eine Öffnung (4) zum Einführen einer zu verschließenden Gefäßmündung sowie ein Spülelement (3) zum Reinigen und Spülen des Verschließwerkzeuges (1) umfaßt, **dadurch gekennzeichnet**, daß das Spülelement (3) eine innerhalb der Öffnung (4) liegende, die Öffnung dicht verschließende Dichtfläche (14) aufweist.

2. Vorrichtung nach Anspruch 1, dadurch gekennzeichnet, daß die Dichtfläche elastisch ist und an einem Innenkonus (15) des Verschließwerkzeuges (1) anlegbar ist.

3. Vorrichtung nach einem der vorhergehenden Ansprüche, dadurch gekennzeichnet, daß das Spülelement (3) als eine im wesentlichen flache Scheibe ausgebildet ist.

4. Vorrichtung nach einem der vorhergehenden Ansprüche, dadurch gekennzeichnet, daß im Inneren des Verschließwerkzeuges (1) ein Anpreßstempel (2) angeordnet ist, der in diesem relativ bewegbar geführt ist, und daß in der durch einen Anschlag (16) definierten Ruhestellung des Anpreßstempels (2) dessen Stirnseite (7) gegenüber der Unterseite (6) des Verschließwerkzeuges (1) zurückgesetzt ist, wobei der Anpreßstempel (2) permanent in Richtung seiner Ruhestellung kraftbeaufschlagt wird.

5. Vorrichtung nach Anspruch 4, dadurch gekennzeichnet, daß zwischen der zu dem Spülelement (3) weisenden Stirnseite (7) des Anpreßstempels (2) und dem eingesetzten Spülelement (3) ein Freiraum (8) für die Spülflüssigkeit besteht.

6. Vorrichtung nach Anspruch 4 oder 5, dadurch gekennzeichnet, daß in den Anpreßstempel (2) ein sich im wesentlichen axial erstreckender Spülkanal (12) integriert ist, wobei der Spülkanal (12) bei eingesetztem Spülelement (3) mit dem Freiraum (8) zwischen der Stirnseite (7) des Anpreßstempels (2) und dem Spülelement (3) kommuniziert.

7. Vorrichtung nach einem der Ansprüche 4 bis 6, dadurch gekennzeichnet, daß zwischen dem Anpreßstempel (2) und dem Verschließwerkzeug (1) Spülräume (17) ausgebildet sind, die mit einem Freiraum (8) zwischen der Stirnseite (7) des Anpreßstempels (2) und dem Spülelement (3) kommunizieren.

8. Vorrichtung nach einem der vorhergehenden Ansprüche, dadurch gekennzeichnet, daß das Spülelement (3), das Verschließwerkzeug (1) und/oder der Anpreßstempel (2) magnetisches oder magnetisierbares Material enthalten.

9. Vorrichtung nach einem der vorhergehenden Ansprüche, dadurch gekennzeichnet, daß das Spülelement (3) durch den Anpreßstempel (2) in der Öffnung (4) des Verschließwerkzeuges (1) gehalten wird.

10. Vorrichtung nach einem der vorhergehenden Ansprüche, dadurch gekennzeichnet, daß das Spülelement (3) einen zum Anpreßstempel (2) weisenden Gewindezapfen (10) aufweist, der mit einer Gewindebohrung (11) in der Stirnseite (7) des Anpreßstempels (2) in Eingriff bringbar ist, wobei die Gewindebohrung (11) vorzugsweise koaxial in einen den Anpreßstempel (2) durchsetzenden Spülkanal (12) integriert ist.

11. Vorrichtung nach Anspruch 5 und 10, dadurch gekennzeichnet, daß der Spülkanal (12) durch einen Hohlraum (13) im Gewindezapfen (10) mit dem Freiraum (8) in Verbindung steht.

12. Vorrichtung nach einem der vorhergehenden Ansprüche, dadurch gekennzeichnet, daß die Unterseite (5) des Spülelements (3) im wesentlichen mit der Unterseite (6) des Verschließwerkzeuges (1) fluchtet.

13. Vorrichtung nach einem der vorhergehenden Ansprüche, dadurch gekennzeichnet, daß das Spülelement (3) an seiner Unterseite (5) zwei parallel zueinander verlaufende Stirnlochbohrungen (25) aufweist.

14. Vorrichtung nach einem der vorhergehenden Ansprüche, dadurch gekennzeichnet, daß das Spülelement (3) zum Verschließen der Öffnung (4) am Verschlußwerkzeug (1) befestigbar ist.

15. Vorrichtung nach Anspruch 14, dadurch gekennzeichnet, daß das Spülelement (3) an einem Tragelement (30) befestigt ist, welches im wesentlichen einen U-förmigen Querschnitt aufweist und das Verschließwerkzeug (1) zumindest teilweise seitlich umfaßt.

16. Vorrichtung nach Anspruch 15, dadurch gekennzeichnet, daß das Tragelement (30) mittels eines Bajonettverschlusses am Verschließwerkzeug (1) befestigbar ist.

17. Vorrichtung nach einem der Ansprüche 15 oder 16, dadurch gekennzeichnet, daß das Tragelement (30) in seinem zur Unterseite (6) des Verschließwerkzeuges (1) parallelen Teil eine fensterförmige Öffnung (31) aufweist.

18. Vorrichtung nach einem der vorhergehenden Ansprüche, dadurch gekennzeichnet, daß das Spülelement (3) beweglich am Verschließwerkzeug (1) gelagert und von einer Bereitschaftsstellung in eine Spülstellung bringbar ist, in der die Öffnung (4) des Verschließwerkzeuges (1) verschlossen ist.

## Claims

1. Apparatus for closing vessels, in particular bottles, with a closure, in particular crown corks, with at least one closing tool (1) which includes an opening (4) for introducing a vessel mouth to be closed as well as a flushing element (3) for cleaning and flushing the closing tool (1), characterised in that the flushing element (3) comprises a sealing surface (14) located within the opening (4) and tightly closing the opening.

2. Apparatus according to claim 1, characterised in that the sealing surface is elastic and can be applied to an inner cone (15) of the closing tool (1).

3. Apparatus according to any of the preceding claims, characterised in that the flushing element (3) is designed as an essentially flat disc.

4. Apparatus according to any of the preceding claims, characterised in that inside the closing tool (1) is arranged a pressure applying ram (2) which is guided relatively movably therein, and in that in the rest position of the pressure applying ram (2) defined by a stop (16), the end face (7) of the ram (2) is set back from the lower side (6) of the closing tool (1), wherein the pressure applying ram (2) is permanently subjected to force in the direction of its rest position.

5. Apparatus according to claim 4, characterised in that between the end face (7) of the pressure applying ram (2) which faces towards the flushing element (3), and the inserted flushing element (3), there is a free space (8) for the flushing liquid.

6. Apparatus according to claim 4 or 5, characterised in that in the pressure applying ram (2) is integrated an essentially axially extending flushing channel (12), wherein the flushing channel (12), when the flushing element (3) is inserted, communicates with the free space (8) between the end face (7) of the pressure applying ram (2) and the flushing element (3).

7. Apparatus according to any of claims 4 to 6, characterised in that between the pressure applying ram (2) and the closing tool (1) are formed flushing spaces (17) which communicate with a free space (8) between the end face (7) of the pressure applying ram (2) and the flushing element (3).

8. Apparatus according to any of the preceding claims, characterised in that the flushing element (3), the closing tool (1) and/or the pressure applying ram (2) contain magnetic or magnetisable material.

9. Apparatus according to any of the preceding claims, characterised in that the flushing element (3) is kept by the pressure applying ram (2) in the opening (4) of the closing tool (1).

10. Apparatus according to any of the preceding claims, characterised in that the flushing element (3) comprises a threaded pin (10) which points towards the pressure applying ram (2) and which can be brought into engagement with a threaded bore (11) in the end face (7) of the pressure applying ram (2), wherein the threaded bore (11) is preferably coaxially integrated in a flushing channel (12) passing through the pressure applying ram (2).

11. Apparatus according to claims 5 and 10, characterised in that the flushing channel (12) is connected to the free space (8) by a cavity (13) in the threaded pin (10).

12. Apparatus according to any of the preceding claims, characterised in that the lower side (5) of the flushing element (3) is essentially aligned with the lower side (6) of the closing tool (1).

13. Apparatus according to any of the preceding claims, characterised in that the flushing element (3) on its lower side (5) comprises two end-face holes (25) extending parallel to each other.

14. Apparatus according to any of the preceding claims, characterised in that the flushing element (3) can be attached to the closing tool (1) to close the opening (4).

15. Apparatus according to claim 14, characterised in that the flushing element (3) is attached to a support element (30) which essentially has a U-shaped cross-section and at least partially laterally encompasses the closing tool (1).

16. Apparatus according to claim 15, characterised in that the support element (30) can be attached to the closing tool (1) by means of a bayonet closure.

17. Apparatus according to either of claims 15 or 16, characterised in that the support element (30) in its region parallel to the lower side (6) of the closing tool (1) comprises a window-like opening (31).

18. Apparatus according to any of the preceding claims, characterised in that the flushing element (3) is mounted movably on the closing tool (1) and can be moved from a stand-by position into a flushing position in which the opening (4) of the closing tool (1) is closed.

## Revendications

1. Dispositif pour fermer des récipients, en particulier des bouteilles, avec un obturateur, en particulier un bouchon-couronne, comprenant au moins un outil obturateur (1) qui présente une ouverture (4) pour l'introduction d'une embouchure de récipient à obturer ainsi qu'un élément de rinçage (3) pour le nettoyage et le rinçage de l'outil obturateur (1), **caractérisé en ce** que l'élément de rinçage (3) comprend une surface d'étanchéité (14) située à l'intérieur de l'ouverture (4) et obturant ladite ouverture de manière étanche.

2. Dispositif selon la revendication 1, caractérisé en ce que la surface d'étanchéité est élastique et peut être appliquée contre un cône intérieur (15) de l'outil obturateur (1).

3. Dispositif selon l'une des revendications précédentes, caractérisé en ce que l'élément de rinçage (3) est fondamentalement conformé en disque plat.

4. Dispositif selon l'une des revendications précédentes, caractérisé en ce qu'à l'intérieur de l'outil obturateur (1) est disposé un poinçon de pression (2) qui est guidé de manière mobile dans ledit outil obturateur, et que dans la position de repos du poinçon de pression (2) définie par une butée (16), la surface frontale (7) de celui-ci est en retrait par rapport à la surface inférieure (6) de l'outil obturateur (1), le poinçon de pression (2) étant en permanence sollicité par une force en direction de sa position de repos.

5. Dispositif selon la revendication 4, caractérisé en ce qu'il présente, entre la surface frontale (7) du poinçon de pression (2) dirigée vers l'élément de rinçage (3) et l'élément de rinçage (3) inséré, un espace libre (8) pour le liquide de rinçage.

6. Dispositif selon l'une des revendications 4 ou 5, caractérisé en ce que dans le poinçon de pression (2) est intégré un canal de rinçage (12) qui s'étend sensiblement dans le sens axial, le canal de rinçage (12) communiquant, lorsque l'élément de rinçage (3) est inséré, avec l'espace libre (8) entre la surface frontale (7) du poinçon de pression (2) et ledit élément de rinçage (3).

7. Dispositif selon l'une des revendications 4 à 6, caractérisé en ce qu'entre le poinçon de pression (2) et l'outil obturateur (1) sont conformés des espaces de rinçage (17) qui communiquent avec un espace libre (8) entre la surface frontale (7) du poinçon de pression (2) et l'élément de rinçage (3).

8. Dispositif selon l'une des revendications précédentes, caractérisé en ce que l'élément de rinçage (3), l'outil obturateur (1) et/ou le poinçon de pression (2) contiennent du matériau magnétique ou magnétisable.

9. Dispositif selon l'une des revendications précédentes, caractérisé en ce que l'élément de rinçage (3) est maintenu par le poinçon de pression (2) dans l'ouverture (4) de l'outil obturateur (1).

10. Dispositif selon l'une des revendications précédentes, caractérisé en ce que l'élément de rinçage (3) comprend un tourillon fileté (10) dirigé vers le poinçon de pression (2), qui peut être amené en prise avec un taraudage (11) dans la surface frontale (7) du poinçon de pression (2), le taraudage (11) étant avantageusement intégré coaxialement dans un canal de rinçage (12) qui traverse le poinçon de pression (2).

11. Dispositif selon l'une des revendications 5 et 10, caractérisé en ce que le canal de rinçage (12) communique avec l'espace libre (8) par l'intermédiaire d'une cavité (13) dans le tourillon fileté (10).

12. Dispositif selon l'une des revendications précédentes, caractérisé en ce que la surface inférieure (5) de l'élément de rinçage (3) est sensiblement alignée avec la surface inférieure (6) de l'outil obturateur (1).

13. Dispositif selon l'une des revendications précédentes, caractérisé en ce que l'élément de rinçage (3) présente sur sa surface inférieure (5), deux trous frontaux (25) parallèles.

14. Dispositif selon l'une des revendications précédentes, caractérisé en ce que, pour fermer l'ouverture (4), l'élément de rinçage (3) peut être fixé sur l'outil obturateur (1).

15. Dispositif selon la revendication 14, caractérisé en ce que l'élément de rinçage (3) est fixé sur un élément de support (30) qui présente sensiblement une section transversale en U et entoure au moins partiellement la surface latérale de l'outil obturateur (1).

16. Dispositif selon la revendication 15, caractérisé en ce que l'élément de support (30) est fixé sur l'outil obturateur (1) au moyen d'un emboîtement à baïonnette.

17. Dispositif selon l'une des revendications 15 ou 16, caractérisé en ce que l'élément de support (30) présente dans sa partie parallèle à la surface inférieure (6) de l'outil obturateur (1), une ouverture (31) en forme de fenêtre.

18. Dispositif selon l'une des revendications précédentes, caractérisé en ce que l'élément de rinçage (3) est monté de manière mobile sur l'outil obturateur (1) et peut être amené à partir d'une position d'attente dans une position de rinçage dans laquelle l'ouverture (4) de l'outil obturateur (1) est fermée.
